# EUROPÄISCHE PATENTSCHRIFT

(11) **EP 1 406 219 B1**
(45) Veröffentlichungstag und Bekanntmachung des Hinweises auf die Patenterteilung: **07.06.2006**
(21) Anmeldenummer: 03020833.4
(22) Anmeldetag: 13.09.2003
(51) Int. Cl.: G07B 17/00

(54) **Postgutmessvorrichtung**
Mail measuring system
Système pour la mesure de courriers

(30) Priorität: 01.10.2002 DE 10246127
(43) Veröffentlichungstag der Anmeldung: 07.04.2004
(73) Patentinhaber: Wincor Nixdorf International GmbH, 33106 Paderborn (DE)
(72) Erfinder: Lutz, Bernhard, 33129 Delbrück (DE); Kremer, Holger, 33175 Bad Lippspringe (DE); Urban, Uwe, 33106 Paderborn (DE)

(56) Entgegenhaltungen:
- EP-A- 0 926 642
- DE-A- 19 545 158
- GB-A- 2 236 859
- GB-A- 2 320 764
- US-A- 5 914 464

## Beschreibung

Die Erfindung betrifft eine Vorrichtung zum automatischen Vermessen und Wiegen von Postgütern wie Briefe und Päckchen zur Ermittlung der Postgebühr.

Die Höhe der Portogebühr hängt ab von dem Gewicht, der Dicke und dem Format des Briefes oder Paketes. Um Postgüter wie z.B. Briefe oder Pakete in einem Selbstbedienungssystem automatisiert verarbeiten zu können, ist es daher notwendig, das Postgut zu messen, zu wiegen, die Adressen sowie eventuell aufgedruckte Barcodes zu lesen. Soll darüber hinaus ein Einschreiben aufgegeben werden, so ist eine automatisierte Erfassung und Speicherung der Daten des Postgutes zusätzlich notwendig, um das Poststück gegebenenfalls zurückverfolgen zu können.

Aus der DE 195 45 158 ist eine Postgut-Behandlungsvorrichtung bekannt, bei der das Postgut vom Kunden auf eine Dispositionsfläche abgelegt wird und dann von oben mit einer elektronischen Kamera Bilder des Poststücks erstellt werden. Da die Postgüter unterschiedliche Höhen aufweisen können, muss die Kamera auf unterschiedliche Brennebenen einstellbar sein. Dies wird durch eine Fresnel-Linse, die zwischen der Kamera und dem Postgut positioniert wird, erreicht. Außerdem ist die Dispositionsfläche mit einer Waage verbunden, so dass das Postgut gewogen werden kann. Die Vorrichtung ist jedoch durch die benötigten optischen Linsen kompliziert aufgebaut und zudem störanfällig, da die optischen Komponenten relativ empfindlich sind.

Weitere Vorrichtungen sind in den Patenten GB-A-2 236 859 und EP-A-0 926 642 beschrieben.

Aufgabe der Erfindung ist es daher, eine baulich unkomplizierte Vorrichtung zu schaffen, die es einem Postkunden in einfacher Weise ermöglicht, ein Postgut in Selbstbedienung zu versenden.

Diese Aufgabe wird durch die Merkmale der Anspruchs 1 gelöst. Durch den Einsatz eines Zeilenscanners unterhalb der Postgutschale kann in einfacher Weise unabhängig von der Höhe des Postgutes sowohl dessen Format vermessen sowie die Adresse und ein eventuell vorhandener Barcode gelesen werden. Die Höhe des Postgutes wird durch Sensoren bestimmt, die im Bereich der Seitenflächen der Postgutschale angebracht sind. Die Auswahl der Messmittel und deren geometrische Anordnung zueinander ermöglicht eine kompakte und kostengünstige Bauweise.

Weitere Einzelheiten der Erfindung ergeben sich aus der nachfolgenden Beschreibung und der Zeichnung.

In der Zeichnung zeigen:
- Fig. 1:: eine perspektivische Darstellung eines ersten Ausführungsbeispiels gemäß der Erfindung;
- Fig. 2:: eine perspektivische Darstellung eines zweiten Ausführungsbeispiels gemäss der Erfindung.

In Fig. 1 ist eine Postgutmessvorrichtung 1 gemäss der Erfindung dargestellt. Die Vorrichtung weist eine Postgutschale 2 zur Aufnahme des Postgutes auf. Die Postgutschale 2 ist vorzugsweise U-förmig mit einer planen Auflagefläche 20 und zwei Seitenschenkeln 21 ausgebildet und besteht aus einem transparenten Material, zweckmäßigerweise Kunststoff. Die Schale 2 ist vorteilhafterweise mit einer Abdeckung 3 versehen, die das Postgut vor Eingriffen von außen schützt. Die Postgutschale 2 kann vorzugsweise an den beiden Endseiten mit einer Eingabetür 4 und einer Ausgangstür 5 versehen sein. Die Ausgangstür 5 schließt die Postgutschale 2 an der Rückseite ab, so dass das Postgut beim Hineinschieben nicht herausfallen kann. Vorteilhafterweise ist die Postgutschale 2 am Ausgang mit einer gezahnten Abschlusskante 6 versehen, in die formschlüssig die untere Kante 7 der Ausgangstür 5 eingreift. Durch die Verzahnung der Postgutschale 2 mit der Ausgangstür 5 ist ein Formschluss ohne Berührung ermöglicht, so dass Verfälschungen des Messergebnisses durch Reibung ausgeschlossen sind. Die Postgutschale 2 ist mit einer elektronischen Waage 8 verbunden und an einer Kippvorrichtung 9 schwenkbar befestigt.

Unterhalb der Postgutschale 2 ist ein Schienensystem 10 angeordnet, auf dem ein U-förmiger Messbügel 11 gleitend gelagert ist. Es ist jedoch auch denkbar, die Schienen 10 oberhalb der Postgutschale 2 anzubringen. Der Messbügel 11 besteht aus zwei Schenkeln und einem mittleren Steg. An den beiden Schenkeln ist der Messbügel 11 mit Sensoren 12 bestückt, so dass beim Entlanggleiten entlang der Schienen 10 der gesamte Seitenbereich der Postgutschale 2 von der Sensoren 12 überstrichen wird. Abhängig von der Höhe des Poststücks wird ein Teil der Sensoren 12 verdeckt. Diese Zahl ist ein Maß für die Höhe des Poststücks, wobei die Position der Sensoren 12 sich vorteilhafterweise an der Klassifizierung der Portogebühren orientiert.

Die Sensoren 12 sind vorzugsweise als Lichtschranken ausgebildet, so dass das Postgut einen Teil der Lichtschranken abdunkelt. Darüber hinaus ist es jedoch auch möglich, die Sensoren 12 als Ultraschallsensoren auszubilden, wobei dann der Messbügel 11 vorzugsweise auch über der Postgutschale 2 geschlossen ist.

An dem Steg ist der Messbügel 11 mit einem Zeilenscanner 13 versehen, der die Auflagefläche 20 zeilenweise abtastet und die gesamte Auflagefläche 20 der Postschale 2 überstreicht. Des weiteren ist parallel zum Zeilenscanner 13 der Messbügel 11 mit einem Beleuchtungselement 14 zum Ausleuchten der Auflagefläche 20 der Postgutschale 2 versehen. Vorteilhafterweise wird hierzu eine Kaltkathodenröhre eingesetzt. Der Messbügel 11 ist entlang der Schienen 10 mittels eines Schrittmotors verfahrbar, so dass die gesamte Auflagefläche 20 der Postgutschale 2 abgescannt werden kann. Im Rahmen der Erfindung ist es auch denkbar, dass die Postgutschale 2 gegenüber dem Zeilenscanner 13 verschoben wird. Der Zeilenscanner 13 nimmt das gesamte Bild der Auflagefläche 20 der Postgutschale 2 auf. Eine zusätzliche Optik zwischen Zeilenscanner 13 und der Auflagefläche 20 ist nicht erforderlich, da eine an die Höhe des Postguts angepasste Tiefenschärfe nicht erforderlich ist. Das Postgut liegt plan auf der Auflagefläche der Postgutschale auf und kann daher mit dem Zeilenscanner 13 mit hoher Auflösung abgescannt werden. Mittels einer nachgeschalteten softwaregestützten Bildverarbeitung werden die Länge und die Breite des Postgutes ermittelt. Des weiteren kann eine Adresse oder ein Barcode erfasst werden. Handelt es sich bei dem Postgut um ein Einschreiben, werden die erfassten Daten gespeichert, damit eine Nachverfolgung des Postgutes gewährleistet ist.

Will ein Kunde einen Brief oder ein Päckchen versenden, so öffnet er die Eingabetür 4 und legt seinen Brief oder sein Päckchen in die Postgutschale 2. Die hintere Ausgangstür 5 verhindert, dass das Postgut beim Hineinschieben aus der Schale 2 rutschen kann. Nachdem das Postgut eingelegt worden ist, schließt der Kunde die Eingabetür 4 oder die Eingabetür 4 schließt selbsttätig, da beispielsweise mittels der Waage 8 erfasst wurde, ob Postgut in die Postgutschale 2 gelegt worden ist. Nachdem die Eingangstür 4 geschlossen ist, kann der Mess- und Wiegevorgang beginnen. Der Messbügel 11 fährt aus seiner Parkposition am von der Eingabetür 4 entfernten Ende der Schienen 10 zur Postgutschale 2 und beginnt die gesamte Fläche abzuscannen. Nachdem die Fläche der Postgutschale 2 erfasst worden ist, fährt der Messbügel 11 wieder in seine Parkposition zurück. Die Höhe des Postgutes wurde durch die Anzahl der abgedeckten Sensoren 12 während des Scanvorgangs ermittelt. Ist das Postgut beispielsweise uneben, so wird die größte gemessene Dicke als Maßstab für die Ermittlung der Höhe gewählt. Das Gewicht des Postgutes wird von der elektronischen Waage 8 bestimmt. Die ermittelten Daten werden an eine hier nicht dargestellte Steuer- und Auswerteeinheit übertragen, die die elektronische Ansteuerung aller Bauelemente erlaubt sowie aus den ermittelten Daten das zu bezahlende Porto berechnet. Das ermittelte Porto kann beispielsweise an einem hier nicht dargestellten Terminal auf einem Display dargestellt werden. Der Kunde kann das Porto nun an dem Terminal per Münzeinwurf oder per Kreditkarte, Geldkarte oder andere Zahlungsmittel bezahlen. Ist der Bezahlvorgang abgeschlossen, wird die hintere Ausgangstür 5 geöffnet und die Kippvorrichtung 9 verschwenkt die Postgutschale 2 nach unten, so dass das Postgut aus der Postgutschale 2 in einen hier nicht dargestellten Behälter fallen kann. Es ist auch möglich, unter der Postgutschale 2 ein Transportband anzuordnen. Vorteilhafterweise wird das Postgut noch mit einer Kennung oder Markierung versehen, aus der hervorgeht, dass das Porto entrichtet worden ist. Falls der Kunde das Porto nicht bezahlt, öffnet sich die Eingabetür 4 wieder und der Kunde wird zweckmäßigerweise akustisch oder über eine Anzeige auf dem Display aufgefordert, das Postgut wieder aus der Postgutschale 2 zu entfernen.

Nachdem das Postgut aus der Postgutschale 2 in den Behälter oder auf das Transportband gefallen ist, fährt die Kippvorrichtung 9 die Postgutschale 2 wieder in die horizontale Ausgangslage zurück, die Ausgangstür 5 schließt sich wieder und die Vorrichtung steht für einen erneuten Messvorgang wieder zur Verfügung.

In Fig. 2 ist ein zweites Ausführungsbeispiel gemäss der Erfindung dargestellt. Hierbei wird nur die Portogebühr für das Postgut ermittelt und ein automatischer Weitertransport des Postgutes ist nicht vorgesehen. Der Kunde legt hierbei das Postgut in die transparente Postgutschale 2 ein, die an einer Halterung 15 befestigt ist. Um eine Zentrierung des Postgutes sicherzustellen, ist die Postgutschale 2 vorteilhafterweise gegenüber der Horizontalen gekippt angeordnet. Es ist auch denkbar, dass die Begrenzungsschenkel 21 der Postgutschale 2 im rechten Winkel zueinander angeordnet sind und die Postgutschale 2 auf der Spitze stehend angeordnet ist. Unterhalb der Postgutschale 2 ist das Schienensystem 10 angeordnet, auf das der verschiebbare Messbügel 11 befestigt ist. Der Messbügel 11 ist mit den seitlichen Sensoren 12 zur Bestimmung der Höhe des Poststücks sowie mit dem unterseitigen Zeilenscanner 13 versehen. Weiterhin ist die Postgutschale 2 mit der Waage 8 verbunden, um das Gewicht des Postgutes zu erfassen. Nachdem der Wiege- und Messvorgang abgeschlossen worden ist, wird beispielsweise auf einem Terminal das erforderliche Porto angezeigt und der Kunde kann zweckmäßigerweise die erforderliche Briefmarke nach Eingabe der Portogebühr ziehen und dann auf das Poststück kleben. Handelt es sich um einen Brief, kann dieser dann in einen Briefkasten geworfen werden.

Insgesamt ist durch die Erfindung eine baulich einfache und robuste Vorrichtung zur automatischen Bestimmung der Kenngrößen Höhe, Format und Gewicht eines Poststückes zur Ermittlung der erforderlichen Portogebühr geschaffen worden. Das Format und die Adresse kann einfach mittels eines Zeilenscanners bestimmt werden, ohne dass der Einbau von zusätzlichen optischen Komponenten erforderlich wäre.

## Patentansprüche

1. Vorrichtung zur automatischen Bestimmung der Portogebühr für ein Postgut wie einen Brief, ein Paket oder Päckchen mit einer Postgutschale (2) und einer elektronischen Waage (8), wobei die Postgutschale (2) mit der Waage (8) verbunden ist, **dadurch gekennzeichnet, dass** die Postgutschale (2) eine transparente und plan ausgebildete Auflagefläche (20) zum Ablegen des Postgutes aufweist, dass zumindest ein Zeilenscanner (13) zum Abscannen der Auflagefläche (20) unterhalb der Auflagefläche (20) angeordnet ist, und wobei der Zeilenscanner (13) und die Postgutschale (2) gegeneinander verfahrbar sind, dass zumindest ein Sensor (12) zur Bestimmung der Höhe des Postgutes im Seitenbereich der Postgutschale (2) vorgesehen ist, und wobei auch der Sensor (12) und die Postgutschale (2) gegeneinander verfahrbar sind, und dass der Zeilenscanner (13), der Sensor (12) und die Waage (8) mit einer Steuer- und Auswerteeinheit zur Ermittlung der Portogebühr verbunden sind.

2. Vorrichtung nach Anspruch 1, **dadurch gekennzeichnet, dass** ein Beleuchtungselement (14) zur Beleuchtung der Auflagefläche (20) von unten vorgesehen ist.

3. Vorrichtung nach Anspruch 2, **dadurch gekennzeichnet, dass** das Beleuchtungselement (14) neben dem Zeilenscanner (13) angeordnet und als Kaltkathodenröhre ausgebildet ist.

4. Vorrichtung nach Anspruch 1 oder 3, **dadurch gekennzeichnet, dass** zumindest zwei an der Auflagefläche (20) angelenkte Begrenzungsschenkel (21) zur Begrenzung des Postgutes vorgesehen sind.

5. Vorrichtung nach Anspruch 1 oder 4, **dadurch gekennzeichnet, dass** die Sensoren (12) und der Zeilenscanner (13) auf einem U-förmigen Messbügel (11) angeordnet sind.

6. Vorrichtung nach Anspruch 5, **dadurch gekennzeichnet, dass** der Messbügel (11) auf einem Schienensystem (10) verschiebbar angeordnet ist.

7. Vorrichtung nach Anspruch 6, **dadurch gekennzeichnet, dass** das Schienensystem (11) unterhalb der Postgutschale (2) angeordnet ist.

8. Vorrichtung nach einem oder mehreren der Ansprüche 1 bis 7, **dadurch gekennzeichnet, dass** die Sensoren (12) als Lichtschranken ausgebildet sind und beidseits der Auflagefläche (20) angeordnet sind.

9. Vorrichtung nach einem oder mehreren der Ansprüche 1 bis 7, **dadurch gekennzeichnet, dass** die Sensoren (12) als Ultraschallsensoren ausgebildet sind.

10. Vorrichtung nach Anspruch 8 oder 9, **dadurch gekennzeichnet, dass** die Postgutschale (2) mit einer Kippeinrichtung (9) verbunden ist.

11. Vorrichtung nach Anspruch 10, **dadurch gekennzeichnet, dass** die Postgutschale (2) eine Eingabetür (4) und eine Ausgabetür (5) aufweist, die mit Schrittmotoren ansteuerbar sind.

12. Verfahren zur automatischen Bestimmung der Portogebühr für ein Postgut wie einen Brief, ein Paket oder Päckchen mit einer Postgutschale (2) und einer elektronischen Waage (8), wobei die Postgutschale (2) mit der Waage (8) verbunden ist, **dadurch gekennzeichnet, dass** das Postgut auf eine transparente und plan ausgebildete Auflagefläche (20) der Postschale (2) gelegt wird, dass zumindest ein Zeilenscanner (13) die Auflagefläche (20) von unten abscannt, wobei der Zeilenscanner (13) die Auflagefläche (20) überstreicht, dass zumindest ein Sensor (12) zur Bestimmung der Höhe des Portgutes im Seitenbereich der Postgutschale (2) angeordnet ist, und wobei der Sensor (12) den Seitenbereich der Postgutschale (2) überstreicht, und dass der Zeilenscanner (13), der Sensor (12) und die Waage (8) mit einer Steuer- und Auswerteeinheit zur Ermittlung der Portogebühr verbunden sind.

## Claims

1. Apparatus for automatically determining the postage for an item of mail such as a letter, a package or parcel, having a mail pan (2) and electronic weighing scales (8), the mail pan (2) being connected to the weighing scales (8), **characterized in that** the mail pan (2) has a transparent and planar bearing surface (20) on which the mail can be deposited, **in that** at least one line scanner (13) for scanning the bearing surface (20) is arranged beneath the bearing surface (20), it being possible for the line scanner (13) and the mail pan (2) to be displaced in relation to one another, **in that** at least one sensor (12) for determining the height of the mail is provided in the side region of the mail pan (2), it also being possible for the sensor (12) and the mail pan (2) to be displaced in relation to one another, and **in that** the line scanner (13), the sensor (12) and the weighing scales (8) are connected to a control and evaluation unit for determining the postage.

2. Apparatus according to Claim 1, **characterized in that** an illuminating element (14) is provided for illuminating the bearing surface (20) from beneath.

3. Apparatus according to Claim 2, **characterized in that** the illuminating element (14) is arranged alongside the line scanner (13) and is designed as a cold cathode tube.

4. Apparatus according to Claim 1 or 3, **characterized in that** at least two boundary legs (21) articulated on the bearing surface (20) are provided in order to provide boundaries for the mail.

5. Apparatus according to Claim 1 or 4, **characterized in that** the sensors (12) and the line scanner (13) are arranged on a U-shaped measuring bracket (11).

6. Apparatus according to Claim 5, **characterized in that** the measuring bracket (11) is arranged such that it can be displaced on a rail system (10).

7. Apparatus according to Claim 6, **characterized in that** the rail system (11) is arranged beneath the mail pan (2).

8. Apparatus according to one or more of Claims 1 to 7, **characterized in that** the sensors (12) are designed as light barriers and are arranged on both sides of the bearing surface (20).

9. Apparatus according to one or more of Claims 1 to 7, **characterized in that** the sensors (12) are designed as ultrasonic sensors.

10. Apparatus according to Claim 8 or 9, **characterized in that** the mail pan (2) is connected to a tilting device (9).

11. Apparatus according to Claim 10, **characterized in that** the mail pan (2) has an entry door (4) and an exit door (5) which can be activated by stepping motors.

12. Method of automatically determining the postage for an item of mail such as a letter, a package or parcel, having a mail pan (2) and electronic weighing scales (8), the mail pan (2) being connected to the weighing scales (8), **characterized in that** the mail is positioned on a transparent and planar bearing surface (20) of the mail pan (2), **in that** at least one line scanner (13) scans the bearing surface (20) from beneath, the line scanner (13) passing over the bearing surface (20), **in that** at least one sensor (12) for determining the height of the mail is arranged in the side region of the mail pan (2), the sensor (12) passing over the side region of the mail pan (2), and **in that** the line scanner (13), the sensor (12) and the weighing scales (8) are connected to a control and evaluation unit for determining the postage.

## Revendications

1. Dispositif destiné à déterminer automatiquement les frais de port pour un envoi postal comme une lettre, un colis ou un paquet, et équipé d'un plateau à envoi (2) et d'une balance (8) électronique, le plateau à envoi (2) étant relié à la balance (8),
**caractérisé en ce que** le plateau à envoi (2) comporte une surface de dépôt (20) transparente et plane pour déposer l'envoi postal, qu'au moins un explorateur linéaire (13) pour explorer la surface de dépôt (20) se trouve au-dessous de la surface de dépôt (20), l'explorateur linéaire (13) et le plateau à envoi (2) étant mobiles l'un par rapport à l'autre, qu'au moins un capteur (12) destiné à déterminer la hauteur de l'envoi postal est prévu dans la zone latérale du plateau à envoi (2), le capteur (12) et le plateau à envoi (2) étant aussi mobiles l'un par rapport à l'autre, et que l'explorateur linéaire (13), le capteur (12) et la balance (8) sont reliés à une unité de commande et d'exploitation pour déterminer les frais de port.

2. Dispositif selon la revendication 1, **caractérisé en ce qu'**on prévoit un élément d'éclairage (14) pour éclairer par le bas la surface de dépôt (20).

3. Dispositif selon la revendication 2, **caractérisé en ce que** l'élément d'éclairage (14) se trouve à côté de l'explorateur linéaire (13) et consiste en tubes à cathode froide.

4. Dispositif selon la revendication 1 ou 3, **caractérisé en ce qu'**on prévoit au moins deux montants de limitation (21) articulés à la surface de dépôt (20) et destinés à limiter l'envoi postal.

5. Dispositif selon la revendication 1 ou 4, **caractérisé en ce que** les capteurs (12) et l'explorateur linéaire (13) sont placés sur un étrier de mesure (11) en U.

6. Dispositif selon la revendication 5, **caractérisé en ce que** l'étrier de mesure (11) est monté de façon à pouvoir se déplacer sur un système de rails (10).

7. Dispositif selon la revendication 6, **caractérisé en ce que** le système de rails (11) se trouve au-dessous du plateau à envoi (2).

8. Dispositif selon une ou plusieurs des revendications 1 à 7, **caractérisé en ce que** les capteurs (12) sont des barrières lumineuses et sont placés de chaque côté de la surface de dépôt (20).

9. Dispositif selon une ou plusieurs des revendications là 7,
**caractérisé en ce que** les capteurs (12) sont des capteurs ultrasonores.

10. Dispositif selon la revendication 8 ou 9, **caractérisé en ce que** le plateau à envoi (2) est relié à un dispositif de basculement (9).

11. Dispositif selon la revendication 10, **caractérisé en ce que** le plateau à envoi (2) comporte une porte d'entrée (4) et une porte de sortie (5) qui peuvent être commandées par des moteurs pas à pas.

12. Procédé destiné à déterminer automatiquement les frais de port pour un envoi postal comme une lettre, un colis ou un paquet, et équipé d'un plateau à envoi (2) et d'une balance (8) électronique, le plateau à envoi (2) étant relié à la balance (8),
**caractérisé en ce que** l'envoi postal est déposé sur une surface de dépôt (20) transparente et plane du plateau à envoi (2), qu'au moins un explorateur linéaire (13) explore par le bas la surface de dépôt (20), l'explorateur linéaire (13) balayant alors la surface de dépôt (20), qu'au moins un capteur (12) destiné à déterminer la hauteur de l'envoi postal est placé dans la zone latérale du plateau à envoi (2), le capteur (12) balayant alors la zone latérale du plateau à envoi (2), et que l'explorateur linéaire (13), le capteur (12) et la balance (8) sont reliés à une unité de commande et d'exploitation pour déterminer les frais de port.
